# EUROPÄISCHE PATENTSCHRIFT

(11) **EP 0 861 931 B1**
(45) Veröffentlichungstag und Bekanntmachung des Hinweises auf die Patenterteilung: **19.12.2001**
(21) Anmeldenummer: 98810126.7
(22) Anmeldetag: 17.02.1998
(51) Int. Cl.: D02G 1/02, D02G 1/20

(54) **Verfahren und Anlage zum Erzeugen eines Garnes aus mindestens zwei Garnkomponenten**
Method and device for the production of the yarn from at least two yarn components
Procédé et dispositif pour la production d'un fil d'au moins à deux composants

(30) Priorität: 26.02.1997 CH 44197; 21.11.1997 CH 270397; 23.05.1997 CH 120197
(43) Veröffentlichungstag der Anmeldung: 02.09.1998
(73) Patentinhaber: MASCHINENFABRIK RIETER AG, 8406 Winterthur (CH)
(72) Erfinder: Weiss, Hans-Joachim, 9631 Ulisbach (CH); Maier, Jörg, 8400 Winterthur (CH); Meyer, Roger, 9200 Gossau (CH); Nabulon, Werner, 8455 Rüdlingen (CH)

(56) Entgegenhaltungen:
- EP-A- 0 485 871
- WO-A-97/31141
- US-A- 4 025 595
- US-A- 4 164 836

## Beschreibung

Die Erfindung betrifft ein Verfahren zur Erzeugung eines Garnes aus mindestens zwei Garnkomponenten, wobei die Garnkomponenten vor einer Sammelstufe in einer letzten Behandlungsstufe gemeinsam zu einem Garn kompaktiert werden, sowie einer Anlage zum Erzeugen eines Garnes aus mindestens zwei Garnkomponenten.

Aus der europäischen Patentanmeldung 0434 601 A1 ist ein Verfahren und eine Vorrichtung zur Herstellung von ungezwirntem Garn aus mindestens zwei relativ zueinander konstant angeordneten Fibrillenbündeln bekannt, in welchen die Fibrillenbündel, hier Garnkomponenten genannt, je separat vor dem Strecken je in einer Behandlungsstufe behandelt werden, um nach dem Strecken gemeinsam texturiert zu werden. Nach allgemeinen Kenntnissen wird das texturierte Garn anschliessend noch verwirbelt, um die durch das Texturieren bauschige Art des Garnes in einem weiterverarbeitbaren Garn zu erhalten. Dabei besteht die Behandlungsstufe vor dem Strecken aus einer Falschdrall- bzw. Verwirbelungsstufe, um die einzelnen Fibrillen der Garnkomponenten zu kompaktieren, um dabei die Möglichkeit zu erhalten, die Abstände zwischen den einzelnen Garnkomponenten möglichst klein zu halten, ohne dass sich Randfibrillen der einzelnen Garnkomponenten verflechten und dadurch zu Störungen oder mindestens zu einer Vermischung der Garnkomponenten führen können.

Aus einer weiteren europäischen Patentschrift EP 0 485 871B1 ist ein Verfahren und eine Vorrichtung bekannt, um ein texturiertes Mehrfarbengarn herzustellen, wobei die einzelnen Farben für sich separat von je einem Spinnbalken her gesponnen und abgekühlt werden, um anschliessend je separat über eine Beölung und anschliessend je separat durch Verwirbelungsdüsen geführt zu werden. Dabei geschieht die Verwirbelung derart, dass diese beim anschliessenden Verstrecken mindestens weitestgehend wieder aufgelöst wird. Die Verwirbelung hat dabei den Zweck einer Kompaktierung der einzelnen Fibrillenbündel, auch Garnkomponenten genannt, um nach Möglichkeit zu vermeiden, dass sich die einzelnen Fibrillenbündel mit unterschiedlichen Farben ineinander verflechten, um dadurch die Farbtrennung im Endgarn zu stören. Die gestreckten Fibrillenbündel werden unmittelbar anschliessend gemeinsam in einer Texturierdüse texturiert, gekühlt und gemeinsam in einer Verwirbelung verwirbelt, um anschliessend aufgespult zu werden. Die letztgenannte Verwirbelung ist eine kollektive Kompaktierung, d.h. ein Zusammenheften der drei Teilfäden, um ein eigentliches zusammenhängendes, aufspulbares Garn zu erzeugen.

Aus der europäischen Patentanmeldung mit der Veröffentlichungsnr. EP 0 784 109 A1 ... kann entnommen werden, dass verschiedenartige Teilfäden, beispielsweise verschiedenfarbige oder verschieden anfärbbare Teilfäden, entweder von Spinnbalken oder von Spulen angeliefert werden und je vor einer Verstreckung zuerst beölt und anschliessend vorkompaktiert werden, um nach der Verstreckung entweder gemeinsam in einer oder je für sich in einer Texturiervorrichtung texturiert zu werden. Nach der Texturiervorrichtung wird der aus der Texturiervorrichtung austretende Pfropfen g ekühlt, wobei die Kühlung bereits innerhalb der Texturiervorrichtung, gegen das Austrittsende der Texturiervorrichtung hin, mindestens teilweise geschehen kann.

Nach der Kühlung des Pfropfens werden die Teilfäden je für sich in einer Nachkompaktierung vorzugsweise verwirbelt um anschliessend gemeinsam, d.h. zusammengefasst, in einer Kollektivkompaktierung nochmals verwirbelt zu werden, um aus den Teilfäden ein aufspulbares Garn zu bilden.

Dabei sind verschiedene Arten von Texturiervorrichtungen, sowie Vorrichtungen zur Erzeugung eines entsprechenden Garnes gezeigt und beschrieben, auf welche die Beschreibung dieser Anmeldung bezogen wird, entsprechend EP 0 784 109 A1.

Es besteht nun die Aufgabe dieser Erfindung, die Führung der einzelnen Garnkomponenten und die Behandlung dieser Garnkomponenten bis hin zur gemeinsamen Kompaktierstufe der Garnkomponenten klar und vorgebbar zu bewirken, um den nach der gemeinsamen Kompaktierstufe entstehenden Garncharakter beeinflussen zu können.

Erfindungsgemäss wird diese Aufgabe dadurch gelöst, dass verfahrensmässig mindestens eine Garnkomponente mindestens eine an sich bekannte Behandlungsstufe durchläuft, bevor diese Garnkomponente gemeinsam mit der weiteren oder den weiteren behandelten oder nicht behandelten Garnkomponenten die letzte Behandlungsstufe durchläuft, um anschliessend als Garn in der Sammelstufe gesammelt zu werden, während anlagemässig mindestens zwei Behandlungsstufen für mindestens eine Garnkomponente vorhanden sind, welche wahlweise benutzbar sind, und mindestens eine Kompaktierstufe und eine Sammelstufe für ein aus mindestens zwei Garnkomponenten bestehenden Garn vorgesehen ist. Im Einzelnen ist dies in den Ansprüchen ausgeführt.

Dabei kann es sich bei den Garnkomponenten um frisch gesponnene und verstreckte oder von einer Spule abgezogene verstreckte Garnkomponenten handeln. Ebenfalls können die Garnkomponenten bereits eine Vorkompaktierung in Form einer Verwirbelung oder einer Falschdrehung erfahren haben.

Ebenfalls können die Garnkomponenten weitere und unterschiedliche Eigenschaften aufweisen, sei es in Bezug auf die Art und / oder Struktur und / oder auf die Farbe der Garnkomponenten, wobei die Art sich auf Unterschiede im Titer oder in der Anzahl Fibrillen der Garnkomponenten oder im Polymer oder in der Anfärbbarkeit oder im Querschnitt der Fibrillen oder den Additiven in den Fibrillen und die Struktur oder auf Veränderungen bzw. Unterschiede im kristallenen bzw. molekularen Aufbau bezieht.

Es besteht jedoch immer noch im Sinne der Erfindung die Möglichkeit, unbehandelte Garnkomponenten mit behandelten Garnkomponenten in der gemeinsamen Kompaktierstufe zu vereinen, um dadurch auf diese Weise den Garncharakter zu beeinflussen.

Im weiteren kann als unbehandelte Garnkomponente auch ein Stapelgarn, sei es aus synthetischen oder natürlichen Fasern gesponnen, verstanden werden, welches vor der Sammelstufe, d.h. dem Ausspulen des fertigen Garnes, zusammen mit den anderen Garnkomponenten kollektiv kompaktiert wird.

Dabei kann es sich bei der Behandlung der einzelnen Garnkomponenten um irgendein an sich bekanntes Texturieren, irgendein an sich bekanntes Verwirbeln, irgendein an sich bekanntes Falschdrallen oder sonst irgendein bekanntes Verfahren handeln, welches in der Garnkomponente eine vorgenannte Art und / oder Strukturänderung und/oder eine Formänderung der einzelnen Fibrillen der Garnkomponente hervorruft.

Da es sich bei den genannten Garnkomponenten, ausgenommen die erwähnten Stapelgarnkomponenten, um bereits verstreckte Garnkomponenten handelt, können die einzelnen Garnkomponenten in einer unmittelbar anschliessenden, auch "on-line " genannten, erfindungsgemässen Behandlung je separat einzeln beispielsweise texturiert und nach dem Texturieren gemeinsam kompaktiert, vorzugsweise verwirbelt werden, um dadurch ein zum Aufspulen fertiges Garn zu erzeugen.

Dabei können auch entweder gleichartige Texturierdüsen mit unterschiedlichen Gasdrücken bzw. unterschiedlichen Temperaturen bzw. unterschiedlichen Gasmengen pro Zeiteinheit beschickt werden, oder es besteht zusätzlich die Möglichkeit, für mindestens eine Garnkomponente eine unterschiedliche Texturierdüse zu wählen, welche ebenfalls auf die vorgenannte Art unterschiedlich betrieben werden kann.

Ebenfalls besteht die Möglichkeit, eine später mittels der Figuren beschriebene Fadenzugkraft in den einzelnen Garnkomponenten vor und / oder in der gemeinsamen Kompaktierung unterschiedlich zu halten, um dadurch Variationen des Garncharakters nach der Kompaktierung zu erhalten.

Im weiteren kann eine später mittels der Figuren beschriebene Führung der einzelnen Garnkomponenten in der Kompaktierung unterschiedlich gehalten werden, um auf diese Weise den Einfluss der Kompaktierung auf die einzelne Garnkomponente unterschiedlich und damit einen Einfluss auf das Garn nach der Kompaktierkomponente zu erhalten.

Eine weitere Variante besteht darin, dass mindestens eine behandelte Garnkomponente mit mindestens einer unbehandelten Garnkomponente in der gemeinsamen Kompaktierstufe zu einem Garn kombiniert wird, um dadurch den Charakter des Garnes nach der Kompaktierstufe zu beeinflussen.

Grundsätzlich sei erwähnt, dass die Garnkomponenten voneinander separiert bis zur Kollektivkompaktierstufe geführt werden, um dadurch möglichst viele Einflussmöglichkeiten auf das Fertiggarn nach der Kollektivkompaktierung zu erhalten, um entweder das Verfahren zu vereinfachen oder um den Charakter bzw. die Struktur des Fertiggarnes noch weiterhin unterschiedlich zu erhalten, können auch innerhalb des Verfahrens Garnkomponenten gemeinsam durch eine Behandlungsstufe geführt werden.

Die Erfindung ist weder auf die erwähnten Mittel zur Behandlung noch auf die erwähnten Mittel zur Kompaktierung eingeschränkt, sondern es können irgendwelche Behandlungs- bzw. Kompaktiermittel verwendet werden, um das Verfahren durchzuführen.

Die Erfindung ist deshalb nicht auf die gezeigten und beschriebenen Elemente eingeschränkt.

Die Erfindung ist anhand der Figuren 1 bis 20 beispielsweise und rein schematisch gezeigt und im folgenden kurz beschrieben.

In Fig. 1 betrifft die mit einem 1 gekennzeichnete Reihe eine Garnkomponentenvorlage, wobei jede Vorlage entweder eine von einem Spinnbalken herkommende, on-line verstreckte oder eine von einer Spule herkommende, verstreckte Garnkomponente sein kann.

Mit der Zahl 2 ist eine Reihe von Behandlungsstufen gekennzeichnet, wobei wie aus Fig. 1 ersichtlich, jede Garnkomponente eine eigene Behandlungsstufe aufweist.

Mit 3 ist eine gemeinsame Kompaktierstufe gekennzeichnet, welche wie aus Fig. 1 ersichtlich, alle Garnkomponenten 5 bis 5.4 zusammengefasst behandelt, um diese anschliessend als Garn 7 der Sammelstufe 4 weiterzugeben. Bei dieser Sammelstufe 4 handelt es sich um eine Aufspulvorrichtung.

Mit der Fig. 2 soll gezeigt sein, dass die einzelnen Garnkomponenten keine oder mehr als eine Behandlungsstufe durchfahren können, bevor die einzelnen Garnkomponenten in der Kompaktierstufe 3 zusammen zu einem Garn 7.1 vereint werden.

Dabei ist das Garn 5 mittels einer Behandlungsstufe, das Garn 5.5 mittels zwei Behandlungsstufen und das Garn 5,6 ohne Behandlungsstufen vorgesehen.

Im weiteren kann die Garnkomponente 5.6 entweder ein Multifilamentgarn oder auch ein Stapelgarn sein oder irgendein anderes Nichtmultifilamentgarn.

Beim Multifilamentgarn kann es sich um ein bereits texturiertes oder sonst behandeltes Garn handeln oder irgendein Garn von irgendwelcher Garncharakteristik, welches brauchbar ist, um in einer Kompaktierstufe zusammen mit mindestens einer anderen Garnkomponente kompaktiert zu werden.

Wenn es sich wie vorher erwähnt in Fig. 2 bei der Garnkomponente 5.6 als Variante um eine weiter nicht zu behandelnde Garnvorlage handelt, welche mit anderen Garnkomponenten kompaktiert werden kann, so handelt es sich in der Regel bei den Garnvorlagen 1 um Garnkomponenten, welche zwar unter Umständen bereits vorkompaktiert, in der Regel verstreckt, jedoch in der Regel nicht texturiert sind, so dass die erste Behandlungsstufe 2 für solche Garne das Texturieren ist.

Anschliessend kann für eine Garnkomponente, wie in Fig. 2 gezeigt, eine weitere Behandlungsstufe 2.1 vorgesehen sein, welche beispielsweise ein sogenanntes Nachkompaktieren ist, bevor diese Garnkomponente mit den beiden anderen Garnkomponenten in der Kollektivkompaktierung zu einem Garn 7 vereinigt wird.

Im weiteren besteht die Möglichkeit, die Kollektivkompaktierung zweifach oder mehrfach durchzuführen, was in Fig. 2 mit dem mit 3.1 bezeichneten gestrichelten Rechteck dargestellt ist.

Dasselbe gilt, wenn es sich bei der Behandlungsstufe 2.1 um ein Nachkompaktieren handelt, d.h. dass ein solches Nachkompaktieren ebenfalls zwei oder auch mehrfach durchgeführt werden kann, was ebenfalls für das Kollektivkompaktieren 3.1 zutrifft.

Handelt es sich bei der Behandlungsstufe 2 um ein Texturieren, so können irgendwelche bekannte Texturiervorrichtungen beziehungsweise Texturierverfahren verwendet werden. Die Art und Weise des Verfahrens bzw. der Vorrichtung des Texturierens ist nicht Gegenstand dieser Erfindung .

Dasselbe gilt, wenn es sich bei der Behandlungsstufe 2 oder 2.1 oder 3 bzw. 3.1 um eine Verwirbelungsstufe handelt; so können irgendwelche an sich bekannte Verwirbelungsverfahren bzw. Vorrichtungen verwendet werden, da solche Verfahren und Vorrichtungen nicht Gegenstand dieser Erfindung sind.

Dasselbe gilt, wenn es sich bei den Behandlungsstufen 2 bzw. 2.1 bzw. 3 bzw. 3.1 um Falschdrallstufen handelt; so können irgendwelche an sich bekannte Falschdrallstufen verwendet werden, da diese nicht Gegenstand dieser Erfindung sind.

Dasselbe gilt für Sammelstufen, d.h. es können an sich bekannte Aufwindvorrichtungen oder andere hier nicht erwähnte Sammelstufen sein.

Ebenfalls steht es frei, die vorerwähnten Behandlungs- bzw. vorerwähnten kollektiven Kompaktierstufen durch Variationen der Betriebsmittel beispielsweise bei Texturierdüsen durch Variationen der Temperatur, der Menge (kg/h) und des Druckes des Behandlungsgases unterschiedlich zu betreiben.

Die Fig. 3 zeigt ein Beispiel einer Verwirbelungsdüse, verwendet als Kompaktierstufe 3 bzw. 3.1. Diese Verwirbelungsdüse entspricht einer an sich bekannten Verwirbelungsdüse der Firma Heberlein in Wattwil, Schweiz. Es versteht sich jedoch, dass es sich, wie bereits früher erwähnt um irgendwelche Verwirbelungsdüse oder auch um eine Falschdralldüse irgendeines Fabrikates handeln kann.

In Fig. 3 ist die Verwirbelungsdüse mit 6 und die Durchtrittsöffnung mit 9 und das eintretende Gas mit 8 gekennzeichnet.

In Laufrichtung der Garnkomponenten gesehen ist der Verwirbelungsdüse 6 ein Führungsring 11 vorgelagert, welcher der Führung der Garnkomponenten 5 bis 5.6 dient, um diese, wie mit Fig. 4 gezeigt, in unterschiedlicher Lage in der Durchtrittsöffnung 9 der Verwirbelungsdüse 6 zu führen, um dadurch unterschiedliche Verwirbelungswirkungen an den entsprechenden Garnkomponenten 5 bis 5.6 zu erhalten. Hier sind beispielsweise 3 Garnkomponenten gezeigt, wobei es sich grundsätzlich um mindestens zwei und ausserdem, um irgendwelche früher erwähnte Garnkomponenten handeln kann.

Der Führungsring 11 kann wie mit den Verschieberichtungen 12 dargestellt verschoben werden, um die Lagen der Garnkomponenten in der Durchtrittsöffnung zu verändern.

Im weiteren besteht die Möglichkeit, die Durchschnittsöffnung 16 des Führungsringes entweder mit einer kreisrunden oder mit einer ovalen oder mit irgendeiner Form zu ve rsehen, um dadurch unterschiedliche Lagen der Garnkomponenten in der Durchtrittsöffnung 9 zu erhalten, vorausgesetzt, dass die dem Führungsring 11 vorgelagerten Führungsrollen selbst nicht in ihrer Lage veränderbar sind, um die Lage der Garnkomponenten 5 bis 5.6 in der Durchtrittsöffnung 9 gemeinsam mit dem Führungsring 11 zu verändern.

Mit Klemmrollen 14, welche den Führungsrollen 13 gegenüber liegen und zusammen mit diesen ein Klemmrollenpaar bilden können, soll dargestellt werden, dass in Kombination mit einem nach der Verwirbelungsdüse 6 vorgesehenen Abzugswalzenpaar 15 die Spannung in den Garnkomponenten 5 bis 5.6 unterschiedlich gehalten werden kann.

Dabei kann diese Fadenspannung in den einzelnen Garnkomponenten allein oder in Kombination mit der unterschiedlichen Lage der Garnkomponenten zur Erreichung eines unterschiedlichen Garncharakters des Garnes 7 dienen.

Die Fig. 4 zeigt die Draufsicht der Verwirbelungsdüse 6 entsprechend Pfeilen I-I.

In Fig. 4 sind die Garnkomponenten 5 bis 5.6 mit einem Beispiel von 3 Garnkomponenten dargestellt. Ebenso ist der Gaseintritt mit dem Gas 8 so dargestellt, wie es im Zusammenhang mit Verwirbelungsdüsen der vorgenannten Firma Heberlein dargestellt wird.

Die Figuren 5 bis 19 zeigen Variationen in der Verwendung der Behandlungsstufen zum Behandeln von gleichen oder unterschiedlichen Garnkomponenten.

Bei den mit 1 gekennzeichneten Quadraten handelt es sich um Garnkomponentenvorlagen, wobei es sich bei der Kennzeichnung A1 im entsprechenden Quadrat um ein entweder von einem Spinnbalken oder einer Spule her kommenden Endlosfilamentbündel handelt, während es sich bei der Kennzeichnung A2 im entsprechenden Quadrat um eine Garnvorlage aus Stapelgarn handelt, welches entweder aus Synthetik oder Naturfasern gesponnen sein kann.

Die mit 2 gekennzeichnenden Quadrate betreffen eine in der vorgenannten europäischen Patentanmeldung gezeigte und beschriebene Vorkompaktierung, während mit 2.1 eine Texturierbehandlungsstufe, mit 2.2 eine Nachkompaktierbehandlungsstufe gekennzeichnet ist, welche je ebenfalls in der vorgenannten EP Anmeldung enthalten sind.

Alle Behandlungsstufen können, wie bereits eingangs dieser Anmeldung erwähnt, vorgegeben unterschiedlich betrieben werden, um dadurch Variationen im Garncharakter bzw. im daraus hergestellten Flächengebilde, beispielsweise einem Teppich, zu erhalten.

Die Fig. 5 zeigt mit A1, dass ein Filamentbündel ab Spinnbalken in einer Vorkompaktierbehandlungsstufe 2 behandelt wird und gemeinsam mit einem Filamentbündel A2, welches von einer Spule mit vorverstrecktem Filament stammt, in der Kollektivkompaktierbehandlungsstufe 3 kompaktiert und anschliessend als Garn 7 in einer Sammelstufe 4, beispielsweise einer Aufwindvorrichtung, aufgewunden wird.

Anstelle eines Filamentbündels aus einer Spule mit vorverstrecktem Synthetikfilament kann entweder ein Synthetik- oder ein Naturfaserstapelgarn zusammen mit dem Filamentbündel des Spinnbalkens in der Kollektivkompaktierstufe 3 kompaktiert und als Garn 7 in der Sammelstufe 4 aufgewunden werden.

Grundsätzlich werden die Filamentbündel immer in der Kollektivkompaktierstufe 3 vor der Sammelstufe 4 zu einem Garn 7 zusammengefasst, weshalb in den die weiteren Figuren betreffenden Beschreibung auf die Wiederholung dieser Funktionen verzichtet wird.

Der Unterschied zwischen Fig. 6 und Fig. 5 besteht darin, dass das vom Spinnbalken her kommende Filamentbündel A1 nach der Vorkompaktierstufe 2 noch eine Texturierstufe 2.1 durchläuft, bevor dieses Filamentbündel mit dem Filamentbündel oder Garn der Spule A2 in die Kollektivkompaktierstufe 3 geführt wird.

Die Fig. 7 zeigt, dass das vom Spinnbalken her kommende Filamentbündel A1 gegenüber dem Verfahren der Fig. 6 zusätzlich noch nach der Texturierstufe 2.1 in der Nachkompaktierstufe 2.2 nachkompaktiert wird, bevor dieses Filamentbündel mit dem Filamentbündel oder dem Garn der Spule A2 in die Kollektivkompaktierstufe 3 gelangt.

Die Fig. 8 zeigt zwei je von einem Spinnbalken her kommende Filamentbündel A1, welche je in der Vorkompaktierstufe 2 kompaktiert und anschliessend gemeinsam in der Kollektivkompaktierstufe 3 zu einem Garn 7 kompaktiert werden.

Die Fig. 9 zeigt zwei je von einem Spinnbalken her stammende Filamentbündel A1, wobei das linke Filamentbündel, durch eine Vorkompaktierstufe 2 und eine Texturierstufe 2.1 geführt wird, bevor dieses mit dem daneben liegenden Filamentbündel, welches lediglich durch die Vorkompaktierstufe 2 geführt wird, in der Kollektivkompaktierstufe 3 zu einem Garn 7 zusammengeführt wird.

Die Fig. 10 zeigt, dass das linksseitige Filamentbündel A1 nach der Texturierstufe 2.1 noch durch eine Nachkompaktierstufe 2.2 geführt wird, bevor dieses mit dem rechtsseitigen Filamentbündel, welches lediglich durch eine Vorkompaktierstufe 2 geführt wurde in der Kollektivkompaktierstufe 3 zu einem Garn 7 kompaktiert wird.

Die. Fig. 11 zeigt gegenüber der Fig. 10 die Variante, dass das rechtsseitige Filamentbündel zusätzlich noch nach der Vorkompaktierstufe 2 durch die Texturierstufe 2.1 geführt wird, bevor die beiden Filamentbündel in der Kollektivkompaktierstufe 3 zu einem Garn 7 zusammengeführt werden.

Die Fig. 12 zeigt ein Filamentbündel oder Stapelgarn einer Spule A2, wobei das Stapelgarn entweder als Synthetikfasern oder Naturfasern bestehen kann, welches mit zwei Filamentbündeln der Fig. 8 oder 9 oder 10 oder 1 in der Kollektivkompaktierstufe 3 zu einem Garn 7 kompaktiert wird.

Die Fig. 13 zeigt drei je von einem Spinnbalken her stammende Filamentbündel A1, wobei das rechtsseitige Filamentbündel alle Behandlungsstufen vor der Kollektivkompaktierstufe allein durchläuft, während das linksseitige und mittlere Filamentbündel gemeinsam durch die Nachkompaktierstufe 2.2 geführt werden, um anschliessend zusammen mit dem rechtsseitigen Filamentbündel in der Kollektivstufe 3 zu einem Garn 7 kompaktiert zu werden.

Grundsätzlich soll unter "rechtsseitiges Filamentbündel " dasjenige verstanden sein, welches mit Blick auf die Figur rechts eines entsprechend mittleren oder entsprechend "linksseitigen Filamentbündel" in der entsprechenden Figur gezeigt ist.

Die Fig. 14 zeigt als Variante zur Fig. 13, dass das linksseitige und mittlere Filamentbündel nach der Vorkompaktierstufe 2 gemeinsam in der Stufe 2.1 texturiert und anschliessend in der Stufe 2.2 nachkompaktiert wird, um mit dem rechtsseitigen Filamentbündel, welches durch alle Behandlungsstufen 2 bis 2.2 geführt wird, in der Kollektivkompaktierstufe 3 zu einem Garn 7 kompaktiert zu werden.

Die Fig. 15 zeigt die Kombination eines Filamentbündels A2 aus entweder Synthetikfasern oder Naturfasern, welches in der Kollektivkompaktierstufe 3 mit Filamentbündeln der Fig. 13 oder der Fig. 14 kollektiv kompaktiert wird, um ein Garn 7 zu erhalten.

Die Fig. 16 zeigt drei Filamentbündel A1 je ab einem Spinnbalken, wobei das rechtsseitige Filamentbündel alle Behandlungsstufen 2 bis 2.2 allein durchläuft, während das mittlere und linksseitige Filamentbündel gemeinsam in der Behandlungsstufe 2 vorkompaktiert wird, um anschliessend als gemeinsam vorkompaktiertes Filamentbündel in der Stufe 2.1 texturiert, und in der Stufe 2.2 nachkompaktiert zu werden, bevor di eses gemeinsame Filamentbündel mit dem rechtsseitigen Filamentbündel in der Kollektivkompaktierstufe 3 zu einem Garn 7 kompaktiert wird.

Die Fig. 17 zeigt vier je von einem Spinnbalken her stammende Filamentbündel A1, wobei die beiden rechtsseitigen Filamentbündel gemeinsam in der Stufe 2 vorkompaktiert werden, um anschliessend als gemeinsames Filamentbündel durch die Texturierstufe 2.1 und anschliessend durch die Nachkompaktierstufe 2.2 geführt zu werden, bevor dieses gemeinsame Filamentbündel mit den beiden linksseitigen Filamentbündel zu einem Garn 7 kollektiv kompaktiert werden. Dabei werden die beiden linksseitigen Filamentbündel je für sich in der Stufe 2 vorkompaktiert, um gemeinsam in der Stufe 2.1 texturiert und gemeinsam in der Stufe 2.2 nachkompaktiert zu werden, um als gemeinsames Bündel wie vorerwähnt mit dem gemeinsamen rechtsseitigen Filamentbündel kollektiv in Stufe 3 kompaktiert zu werden.

Die Fig. 18 zeigt ebenfalls vier von je einem Spinnbalken her stammende Filamentbündel A1, wobei das linksseitige Filamentbündel alle Stufen 2 bis 2.2 allein durchläuft, bevor dieses mit einem aus den daneben liegenden Einzelfilamentbündel zu einem Dreifachfilamentbündel zusammengefassten Filamentbündel in der Kollektivkompaktierstufe 3 zu einem Garn 7 kompaktiert wird. Dabei setzt sich das Dreifachfilamentbündel einerseits aus einem Einfachfilamentbündel A1 und einem aus zwei Einzelfilamentbündel A1 zusammengefassten Zweifachfilamentbündel zusammen, wobei das Einfachfilamentbündel für sich allein und das Zweifachfilamentbündel gemeinsam durch je eine Vorkompaktierstufe 2 geführt wird, um anschliessend gemeinsam durch die Texturierstufe 2.1 und anschliessend durch die Nachkompaktierstufe 2.2 geführt zu werden, um anschliessend gemeinsam vor der Kollektivkompaktierung 3 in der Stufe 2.2 nachkompaktiert zu werden.

Die Fig. 19 zeigt rechtsseitig zwei Garne A2 von je einer Spule, wobei die eine Spule ein Stapelgarn mit Synthetikfasern und die andere Spule A2 ein Stapelgarn mit Naturfasern aufweisen kann, oder beide Spulen weisen unterschiedliche Synthetikstapelgarne oder unterschiedliche Naturstapelgarne auf. Dabei wird das zusammengefasste Stapelgarn in der Kollektierstufe 3 entweder mit den beiden Filamentbündel der Figuren 16 oder 17 oder 18 als zusammengefasstes Filamentbündel in der Kollektivkompaktierstufe 3 zu einem Garn 7 kompaktiert wird.

Die Fig. 20 zeigt primär, dass eine weitere Kollektivkompaktierstufe 3.1 vorgesehen ist, in welcher die Garnkomponenten 5, 5.1 und 5.2 zu einem Vorgarn 7.1 kompaktiert werden, welches mit einem weiteren Vorgarn 7.2, zusammengefasst aus den Garnkomponenten 5.3 und 5.4, in der letzten Kompaktierstufe 3 zum Garn 7 kompaktiert wird, bevor dieses auf der Sammelstufe 4, beispielsweise, aufgewunden wird.

Dabei soll mit den Quadraten der Behandlungsstufen, welche lediglich mit gestrichelten Linien gezeigt sind, dargestellt werden, dass beispielsweise die einzelnen Garnkomponenten der Figuren 8,9,10 und 11 in einer Kompaktierstufe 3.1 als Vorgarn 7.1 kompaktiert werden, bevor dieses Vorgarn gemäss Fig. 12 mit der einzelnen Garnkomponente von der Stufe A2 in der Kompaktierstufe 3 zum Garn 7 kompaktiert wird. Dasselbe gilt für die Garnkomponenten der Figuren 13 und 14 oder der Figuren 16,17 und 18, welche je in einer Kompaktierstufe 3.1 zu einem Garn 7.1 kompaktiert werden, bevor dieses Vorgarn gemäss den Figuren 12,15 oder 19 mit der einzelnen Garnkomponente der Stufe A2 in Fig. 12 oder 15 oder den beiden Garnkomponenten der beiden Stufen A2 in Fig. 19 zu einem Garn 7 kompaktiert wird.

Im weiteren können hier nicht gezeigte weitere Kollektivkompaktierstufen vorgesehen werden, so dass mehr als zwei Vorgarne gebildet werden können, welche zusammengefasst in der letzten Kollektivkompaktierstufe zu einem Garn 7 kompaktiert werden.

Es ist ebenfalls möglich, andere hier nicht gezeigte Variationen der Vorgarne 7.1 bzw. 7.2 zu kombinieren. Dabei können diese Vorgarne sich wie in den vorangehenden Beispielen der Figuren 1 bis 19 aus Endlosfilamentbündeln und Stapelgarnen zusammensetzen, wobei auch bei den Filamentbündeln oder den Stapelgarnen verschiedene Arten kombiniert werden können.

Grundsätzlich ist in Fig. 20, wie in den Figuren 1 und 2 sowie 5 bis 19, die Behandlungsstufen mit den Nummern 1, 2, 2.1, 2.2, 3 und 4 gekennzeichnet, plus die neue Behandlungsstufe 3.1, welche wie vorerwähnt einfach oder mehrfach vorgesehen werden kann.

Im weiteren ist für alle gezeigten Figuren eine Beölungsstufe zwischen den Stufen 1 und 2 für Garnkomponenten vorzusehen, welche sich aus Fibrillenbünden zusammensetzen.

Im weiteren können die diversen Behandlungsstufen entsprechend den eingangs erwähnten Betriebsvarianten betrieben werden, um den Garncharakter des fertigen Garnes 7 zusätzlich zu beeinflussen.

Handelt es sich bei den Vorkompaktierstufen 2 anstelle eines gasdynamischen Falschdrallorganes um ein Scheibendrallorgan bzw. Friktionsdrallorgan, mittels welchem vorkompaktiert werden kann, so sind die veränderbaren Betriebsparameter des Scheiben- bzw. Friktionsdrallorganes Variationen der Drehzahl des Scheibendrallorganes oder Variationen der Oberflächenrauhigkeit der einzelnen Scheiben oder der Scheibe des Drallorganes oder Umschlingungswinkel des Filamentbündels an der Scheibe oder den Scheiben.

Letztlich sollen die nicht mit ausgezogenen Linien gezeigten Quadrate darauf hinweisen, dass weitere Kombinationsvarianten im Sinne der Erfindung möglich sind, welche in den Beispielen nicht enthalten sind, weshalb die Erfindung nicht auf die gezeigten Beispiele eingeschränkt ist.

Weiter sollen die nicht mit ausgezogenen Linien gezeigten Quadrate darauf hinweisen, dass die gezeigten Funktionen 2 bis 2.2 stecksatzartig vorgesehen sind, d.h. es können dem gewünschten Garncharakter entsprechende Funktionen weggelassen oder zugefügt werden.

Es können bekannte Mittel vorgesehen sein, um Medien, welche zum Betrieb der genannten Behandlungsstufen vorgesehen sind, je auf eine vorgegebene Art zu betreiben.

Bei den genannten Medien handelt es sich um ein Gas und bei genannten Mitteln um mindestens eines der folgenden Mitteln, nämlich um
- ein Druckeinstellmittel,
- ein Mengeneinstellmittel,
- ein Temperatureinstellmittel,

Es kann sich bei den genannten Medien 2 auch um mechanische Kompaktiermittel handeln, vorzugsweise um ein Scheibendrallorgan, wobei mindestens eine der folgenden Varianten für das Betreiben der Medien bzw. zum Kompaktieren eines Garnbündels am Drallorgan vorzusehen ist, nämlich
- das Verändern der Drehzahl der Scheiben,
- das Verändern der Oberflächenrauhigkeit,
- das Verändern des Umschlingungswinkels des Filamentbündels an der einzelnen Scheibe.

Die Benutzung von mindestens 2 Behandlungsstufen für eine Garnkomponente kann wahlweise erfolgen.

### Kommentierung von Dokumenten gemäss Recherchenbericht:

### US 4 025 595

Es werden verschiedenartige Garnkomponenten beschrieben, welche einzeln verwirbelt werden und anschliessend miteinander vermischt werden.

### US 4 164 836

Garnkomponenten werden mit einem Drall versehen und anschliessend miteinander verwirbelt.

Mit den beiden Verfahren sind Garne herstellbar, deren Vielfalt beschränkt ist.

## Patentansprüche

1. Verfahren zur Erzeugung eines Garnes aus zwei oder mehr Garnkomponenten (5, 5.1), welche vor dem Aufwinden in einer kollektiven Behandlungsstufe (3) zusammen zu Garn kompaktiert werden,
**dadurch gekennzeichnet, dass** mindestens eine Garnkomponente in mindestens einer vorangehenden Behandlungsstufe (2) ungleich der anderen Garnkomponente oder den anderen Garnkomponenten behandelt wird, oder dass ein Filamentbündel von einem Spinnbalken stammt, und dass ein anderes Garn, sei es ein Filamentbündel oder ein Synthetik- oder Naturfaserstapelgarn, von einer Spule stammt.

2. Verfahren nach Anspruch 1, **dadurch gekennzeichnet, dass** die Behandlungsstufe oder -stufen (2, 3) mindestens eine der folgenden Behandlungsstufen ist oder sind:
- irgendeine an sich bekannte Texturierstufe,
- irgendeine an sich bekannte Falschdrallstufe,
- irgendeine an sich bekannte Verwirbelungsstufe,
wobei die Falschdrallstufe oder -stufen und die Verwirbelungsstufe oder -stufen je Kompaktierstufen sind.

3. Verfahren nach Anspruch 1 und 2, **dadurch gekennzeichnet, dass** je Garnkomponente unterschiedliche oder gleiche Texturierstufen bzw. unterschiedliche oder gleiche Falschdrallstufen bzw. unterschiedliche oder gleiche Verwirbelungsstufen gewählt werden.

4. Verfahren nach Anspruch 1 bis 3, dass in Förderrichtung des Fertiggarnes mehr als eine Kompaktierstufe nacheinander vorgesehen wird.

5. Verfahren nach Anspruch 1, **dadurch gekennzeichnet, dass** vor der letzten kompaktierenden Behandlungsstufe (3) mindestens eine weitere kompaktierende Behandlungsstufe (3.1) vorgesehen ist, in welcher mindestens zwei Garnkomponenten gemeinsam zu einem Vorgarn (7.1) kompaktiert werden, wobei das Vorgarn (7.1) gemeinsam mit einem weiteren Vorgarn (7.2) in der letzten Kompaktierstufe (3) zum Garn (7) kompaktiert wird, wobei das Vorgarn (7.1) sich aus mindestens einer Garnkomponente zusammensetzt.

6. Verfahren nach einem der vorangehenden Ansprüche, **dadurch gekennzeichnet, dass** die nacheinander vorgesehenen Kompaktierstufen unterschiedlicher Wirkungsweise sind.

7. Verfahren nach einem der vorangehenden Ansprüche, **dadurch gekennzeichnet, dass** jede Behandlungsstufe eine Stufe ist, in welcher die Garnkomponente eine bleibende Strukturänderung und/oder eine Formänderung erfährt.

8. Verfahren nach einem der vorangehenden Ansprüche, **dadurch gekennzeichnet, dass** mindestens eine Garnkomponente eine Fadenspannung in der Kompaktierstufe aufweist, welche von der oder den anderen verschieden ist.

9. Verfahren nach einem der vorangehenden Ansprüche, **dadurch gekennzeichnet, dass** mindestens eine Garnkomponente in der Kompaktierstufe eine von der Lage der anderen Garnkomponente bzw. eine von den Lagen der anderen Garnkomponenten unterschiedliche Lage aufweist.

10. Verfahren nach Anspruch 2, **dadurch gekennzeichnet, dass** die Betriebsparameter des Betriebsmediums der einzelnen Behandlungsstufen vorgegeben veränderbar sind, um dadurch die Struktur und damit das Erscheinungsbild des entsprechenden Garnes bzw. des daraus hergestellten Flächengebildes zu verändern.

11. Verfahren nach Anspruch 10, **dadurch gekennzeichnet, dass** es sich bei der Veränderung der Betriebsparameter um die Veränderung mindestens eines der folgenden Parameters des Betriebsmediums handelt, nämlich um
- den Druck (bar),
- die Menge (kg/h),
- die Temperatur (°C),

12. Verfahren nach Anspruch 1, **dadurch gekennzeichnet, dass** es sich bei den Garnkomponenten um mindestens ein Endlosfilamentbündel in Kombination mit mindestens einem weiteren Endlosfilamentbündel oder einem Stapelfasergarn handelt.

13. Anlage zur Erzeugung eines Garnes mit zwei oder mehr vorgelegten Garnkomponenten (5, 5.1), welche vor dem Aufwinden in einer kollektiven Behandlungsstufe (3) zusammen zu Garn (7) kompaktierbar sind,
**dadurch gekennzeichnet, dass** mindestens eine vorgelagerte Behandlungsstufe (2) zur Behandlung mindestens einer einzelnen Garnkomponente (5) auf andere Weise als bei einem anderen Garn (5.1) oder andere Garnen (5.1, 5.2) vorgesehen ist, oder dass ein Filamentbündel von einem Spinnbalken stammt, und dass ein anderes Garn, sei es ein Filamentbündel oder ein Synthetik- oder Naturfaserstapelgarn, von einer Spule stammt.

14. Anlage gemäss Anspruch 13, **dadurch gekennzeichnet, dass** die eine Behandlungsstufe oder die Behandlungsstufen (2) mindestens eine der folgenden Behandlungsvorrichtungen beinhalten:
- irgendeine an sich bekannte Texturiervorrichtung,
- irgendeine an sich bekannte Falschdrallvorrichtung,
- irgendeine an sich bekannte Verwirbelungsvorrichtung.

15. Anlage gemäss Anspruch 14, **dadurch gekennzeichnet, dass** pro Behandlungsstufe verschiedene Texturiervorrichtungen bzw verschiedene Falschdrallvorrichtungen, bzw. verschiedene Verwirbelungsvorrichtungen einsetzbar sind.

16. Anlage gemäss Anspruch 13, **dadurch gekennzeichnet, dass** die Kompaktierstufe mindestens eine der folgenden Kompaktierstufen ist:
- irgendeine an sich bekannte Falschdrallvorrichtung,
- irgendeine an sich bekannte Verwirbelungsvorrichtung.

17. Anlage gemäss Anspruch 13, **dadurch gekennzeichnet, dass** im Fall mehrer vorgelagerter Behandlungsstufen (2) die Falschdrallvorrichtungen bzw. die Verwirbelungsvorrichtungen pro Garnkomponente unterschiedlich voneinander sind.

18. Anlage gemäss Anspruch 13, **dadurch gekennzeichnet, dass** im weiteren eine Sammelstufe (4) für das fertige Garn vorgesehen und die Sammelstufe vorzugsweise eine Aufspulvorrichtung (4) ist.

19. Anlage gemäss Anspruch 14, **dadurch gekennzeichnet, dass** an sich bekannte Mittel vorgesehen sind, um Medien, welche zum Betrieb der genannten Behandlungsstufen vorgesehen sind, je auf eine vorgegebene Art zu betreiben.

20. Anlage nach Anspruch 19, **dadurch gekennzeichnet, dass** es sich bei den genannten Medien um ein Gas und bei genannten Mitteln um mindestens eines der folgenden Mitteln, nämlich um
- ein Druckeinstellmittel,
- ein Mengeneinstellmittel,
- ein Temperatureinstellmittel,
handelt.

21. Anlage nach Anspruch 19, **dadurch gekennzeichnet, dass** es sich bei den genannten Medien (2) um mechanische Kompaktiermittel handelt, vorzugsweise um ein Scheibendrallorgan, wobei mindestens eine der folgenden Varianten für das Betreiben der Medien bzw. zum Kompaktieren eines Garnbündels am Drallorgan vorzusehen ist, nämlich
- das Verändern der Drehzahl der Scheiben,
- das Verändern der Oberflächenrauhigkeit,
- das Verändern des Umschlingungswinkels des Filamentbündels an der einzelnen Scheibe.

22. Anlage nach Anspruch 13, **dadurch gekennzeichnet, dass** die Kompaktierstufe (2) eine Verwirbelungsvorrichtung (6) ist, wobei, in Fadenlaufrichtung gesehen vorangehend, ein derart in seiner Lage veränderbarer Führungsring (11) vorgesehen ist, um die Führung der Garnkomponenten (5-5.6) in der Verwirbelungsvorrichtung (6) variabel zu gestalten, dass die Lage der Garnkomponenten (5-5.6) in der Verwirbelungsvorrichtung entsprechend variabel ist, um dadurch unterschiedliche Verwirbelungswirkungen an den entsprechenden Garnkomponenten (5-5.6) zu erhalten.

23. Anlage nach Anspruch 22, **dadurch gekennzeichnet, dass** der Führungsring (11) eine Durchtrittsöffnung (16) aufweist, welche entweder kreisrund oder oval ist oder irgendeine Form aufweist, um dadurch unterschiedliche Lagen der Garnkomponenten (5-5.6) in der Durchtrittsöffnung zu erhalten.

24. Anlage nach Anspruch 22, **dadurch gekennzeichnet, dass** vor der Kompaktierstufe (2) pro Garnkomponente (5-5.6) ein Klemmrollenpaar (13,14) und nach der Kompaktierstufe (2) ein Abzugswalzenpaar (15) vorgesehen ist und, dass die Spannung in den Garnkomponenten (5-5.6) mittels entsprechender, auf das Klemmrollenpaar (13,14) wirkender, hier nicht gezeigter Mittel, gleich oder unterschiedlich gehalten werden kann.

25. Anlage nach Anspruch 22 und 24, **dadurch gekennzeichnet, dass** die genannten Mittel zur Veränderung der genannten Lage der Garnkomponenten (5-5.6) und die genannten Mittel zur Veränderung der genannten Garnspannung in den Garnkomponenten (5-5.6) kombiniert werden.

26. Anlage nach einem der Ansprüche 13 bis 25, **dadurch gekennzeichnet, dass** es sich bei den Garnkomponenten um mindestens ein Endlosfilamentbündel in Kombination mit mindestens einem weiteren Endlosfilamentbündel oder einem Stapelfasergarn handelt.

## Claims

1. A method for the production of a yarn from one or more yarn components (5, 5.1), which are compacted together to form yarn prior to winding in a collective handling step (3), **characterised in that** at least one yarn component in at least one preceding handling step (2) is handled in a manner different to that of the other yarn component or components, or that a filament bundle is derived from a spinning beam, and that another yarn, whether it be a filament bundle or natural fibre staple yarn, derives from a bobbin.

2. A method according to claim 1, **characterised in that** the handling step or steps (2, 3) is or are at least one of the following handling steps:
- any inherently known texturing step
- any inherently known false twist step
- any inherently known intermingling step,
whereby the false twist step or steps and the intermingling step or steps are each compacting steps.

3. A method according to claims 1 and 2, **characterised in that** for each yarn component different or the same texturing steps and/or different or the same false twist steps and/or different or the same intermingling steps are selected.

4. A method according to claims 1 to 3, **characterised in that** more than one compacting step is provided for, one after another, in the conveying direction of the finished yarn.

5. A method according to claim 1, **characterised in that** before the last compacting handling step (3), at least one further compacting handling step (3.1) is provided for, in which at least two yarn components are compacted together to form a roving yarn (7.1), whereby the roving yam (7.1) is compacted together with another roving yarn (7.2) in the last compacting step (3)to form yarn, whereby the roving yarn (7.1) is composed of at least one yarn component.

6. A method according to one of the preceding claims, **characterised in that** the compacting steps provided for one after another are of different means of effect.

7. A method according to one of the preceding claims, **characterised in that** each handling step is a step in which the yarn components undergo a permanent structure change and/or a change of form.

8. A method according to one of the preceding claims, **characterised in that** at least one yarn component features a thread or yarn tension in the compacting step, which is different from the other or others.

9. A method according to one of the preceding claims, **characterised in that** at least one yarn component in the compacting step features a different position from the position of the other yarn component and/or the positions of the other yam components.

10. A method according to claim 2, **characterised in that** the operating parameters of the operating medium of the individual handling steps are changeable in a predetermined manner, in order thereby to modify the structure and therefore the appearance of the corresponding yam or fabric manufactured therefrom.

11. A method according to claim 10, **characterised in that** a change in the operating parameters involves a change of at least one of the following parameters of the operating medium, namely:
- The pressure (bar)
- The quantity (kg/h)
- The temperature (°C)

12. A method according to claim 1, **characterised in that** the yam components involve at least one endless filament bundle in combination with at least one further endless filament bundle or a staple fibre yarn.

13. A system for the production of a yam with two or more yarn components (5, 5.1) presented, which can be compacted together prior to winding in a collective handling step (3) to form yarn (7), **characterised in that** at least one upstream handling step (2) is provided for, for the handling of the minimum of one individual yarn component (5) in a different manner to the other yarn (5.1) or yarns (5.1, 5.2), or that a filament bundle derives from a spinning beam and that another yarn, whether it be a filament bundle or a synthetic or natural fibre staple yarn, derives from a bobbin.

14. A system according to claim 14, **characterised in that** per handling step different texturing devices and/or different false twist devices and/or different intermingling devices can be used.

15. A system according to claim 13, **characterised in that** the compacting step is at least one of the following compacting steps:
- any inherently known false twist device,
- any inherently known intermingling device.

16. A system according to claim 13, **characterised in that**, in the event of several upstream handling steps (2), the false twist devices and/or the intermingling devices per yarn component are different.

17. A system according to claim 13, **characterised in that**, in the event of several upstream handling steps (2), the false twist devices and/or the intermingling devices per yarn component are different.

18. A system according to claim 13, **characterised in that**, in addition, a collective step (4) is provided for the finished yarn, and the collective step is for preference a spooling device (4).

19. A system according to claim 14, **characterised in that** inherently known media are provided for, to operate, each in a predetermined manner, media which are provided for the operation of the said handling steps.

20. A system according to claim 19, **characterised in that** the said media involve a gas, and said media involve at least one of the following media, namely:
- A pressure adjusting medium,
- A quantity adjusting medium,
- A temperature adjusting medium.

21. A system according to claim 19, **characterised in that** the said media (2) involve mechanical compacting media, for preference a disk-shaped twisting device, whereby at least one of the following variants is provided for the operation of the media and/or for compacting a yarn bundle on the twisting device, namely:
- Changing the revolution speed of the disk,
- Changing the surface roughness,
- Changing the looping angle of the filament bundle at the individual disk.

22. A system according to claim 13, **characterised in that** the compacting stage (2) is an intermingling stage (6), whereby, upstream seen in the direction of the thread run, a guide ring (11) is provided for, capable of being changed in its position, in order to provide the guidance of the yarn components (5-5.6) in a variable manner in the intermingling device (6), and that the position of the yarn components (5-5.6) in the intermingling device is variable accordingly, in order thereby to obtain different intermingling effects on the corresponding yarn components (5-5.6).

23. A system according to claim 22, **characterised in that** the guide ring (11) features a passage aperture (16), which is either circular or oval, or features any shape in order thereby to obtain different positions of the yarn components (5-5.6) in the passage aperture.

24. A system according to claim 22, **characterised in that**, from the compacting step (2) a pair of clamping rollers (13, 14) is provided per yarn component (5-5.6), and after the compacting step (2) a pair of take-off rollers (15), and that the tension in the yam components (5-5.6) can be maintained as the same or different by means of appropriate media, not shown here, taking effect on the pair of clamping rollers (13,14).

25. A system according to claims 22 and 24, **characterised in that** the said media for changing the said position of the yam components (5-5.6) and the said media for changing the said yarn tension in the yam components (5-5.6) are combined.

26. A system according to one of claims 13 to 25, **characterised in that** the yarn components involve at least one endless filament bundle in combination with at least one further endless filament bundle or a staple fibre yarn.

## Revendications

1. Procédé de fabrication d'un fil à partir de deux composants (5, 5.1) ou plus qui, avant enroulement à un stade de traitement collectif (3), sont compactés ensemble pour former du fil, **caractérisé en ce qu'**au moins un composant est traité à au moins un stade de traitement prédédent (2) différemment de l'autre composant ou des autres composants, ou qu'au moins un faisceau de filaments provient d'un collecteur-répartiteur et qu'un autre fil, que ce soit un faisceau de filaments ou un fil composé synthétique ou en fibres naturelles, provient d'une bobine.

2. Procédé selon la revendication 1, **caractérisé en ce que** le ou les stades de traitement (2, 3) est ou sont au moins un des stades suivants :
- n'importe quel stade de texturation connu en soi,
- n'importe quel stade de fausse torsion connu en soi,
- n'importe quel stade d'entortillement connu en soi,
le ou les stades de fausse torsion et le ou les stades d'entortillement étant chacun des stades de compactage.

3. Procédé selon les revendications 1 et 2, **caractérisé en ce que** sont choisis, par composant, des stades de texturation différents ou identiques ou des stades de fausse torsion différents ou identiques ou des stades d'entortillement différents ou identiques.

4. Procédé selon les revendications 1 à 3, **caractérisé en ce que**, dans le sens de convoyage du fil fini, il est prévu successivement plus d'un stade de compactage.

5. Procédé selon la revendication 1, **caractérisé en ce qu'**avant le dernier stade de compactage (3), au moins un stade de compactage supplémentaire (3.1) est prévu, auquel au moins deux composants sont compactés ensemble pour former une mèche (7.1), la mèche (7.1) étant compactée en commun avec une autre mèche (7.2) au dernier stade de compactage (3) pour former le fil (7), la mèche (7.1) étant également formée d'au moins un composant.

6. Procédé selon une des revendications précédentes, **caractérisé en ce que** les stades de compactage successivement prévus agissent de manières différentes.

7. Procédé selon une des revendications précédentes, **caractérisé en ce que** chaque stade de traitement est un stade auquel le composant subit une modification permanente de structure et/ou de forme.

8. Procédé selon une des revendications précédentes, **caractérisé en ce qu'**au moins un composant présente, au stade de compactage, une tension du fil qui est différente de celle de l'autre ou des autres.

9. Procédé selon une des revendications précédentes, **caractérisé en ce qu'**au moins un composant, au stade de compactage, présente une position différente de celle de l'autre composant ou une position différente de celle des autres composants.

10. Procédé selon la revendication 2, **caractérisé en ce que** les paramètres d'exploitation de la substance des différents stades de traitement sont modifiables par défaut, dans le but de modifier ainsi la structure et donc l'apparence du fil correspondant ou de l'aspect en surface ainsi obtenu.

11. Procédé selon la revendication 10, **caractérisé en ce que**, pour la modification des paramètres d'exploitation, il s'agit de modifier au moins un des paramètres suivants de la substance d'exploitation, à savoir
- la pression (bar),
- la quantité (kg/h),
- la température (°C).

12. Procédé selon la revendication 1, **caractérisé en ce que**, pour les composants, il s'agit d'au moins un faisceau ininterrompu de filaments en combinaison avec au moins un autre faisceau ininterrompu de filaments ou un fil en fibres juxtaposées.

13. Installation pour la fabrication d'un fil avec deux ou plusieurs composants présentés (5, 5.1), qui peuvent être compactés ensemble, avant enroulement à un stade de traitement collectif (3), pour former du fil (7), **caractérisé en ce qu'**au moins un stade antérieur (2) pour le traitement d'au moins un composant individuel (5) d'une manière autre qu'avec un autre fil (5.1) ou d'autres fils (5.1, 5.2) est prévu, ou qu'un faisceau de filaments provient d'un collecteur-répartiteur, et qu'un autre fil, qu'il s'agisse d'un faisceau de filaments ou d'un fil composé en synthétique ou en fibres naturelles, provient d'une bobine.

14. Installation selon la revendication 13, **caractérisée en ce qu'**un des stades de traitement ou les stades de traitement (2) englobent au moins un des systèmes de traitement suivants :
- n'importe quel système de texturation connu en soi,
- n'importe quel système de fausse torsion connu en soi,
- n'importe quel système d'entortillement connu en soi.

15. Installation selon la revendication 14, **caractérisée en ce que**, par stade de traitement, il est possible d'utiliser différents systèmes de texturation ou différents systèmes de fausse torsion ou différents systèmes d'entortillement.

16. Installation selon la revendication 13, **caractérisée en ce que** le stade de compactage est au moins l'un des stades de compactage suivants :
- n'importe quel système de fausse torsion connu en soi,
- n'importe quel système d'entortillement connu en soi.

17. Installation selon la revendication 13, **caractérisée en ce que**, au cas où il y a un plus grand nombre de stades de traitement antérieurs (2), les systèmes de fausse torsion ou d'entortillement par composant diffèrent les uns des autres.

18. Installation selon la revendication 13, **caractérisée en ce que**, de plus, un stade d'assemblage (4) est prévu pour le fil fini et que ce stade d'assemblage est de préférence un système de bobinage (4).

19. Installation selon la revendication 14, **caractérisée en ce que** des moyens connus en eux-mêmes sont prévus pour l'utilisation de substances destinées à la réalisation, de la manière prescrite, des stades de traitements indiqués.

20. Installation selon la revendication 19, **caractérisée en ce qu'**il s'agit, pour les substances mentionnées, d'un gaz et, pour les moyens mentionnés, d'au moins un des moyens suivants, à savoir
- un moyen de réglage de pression,
- un moyen de réglage de quantité,
- un moyen de réglage de température.

21. Installation selon la revendication 19, **caractérisée en ce qu'**il s'agit, pour les moyens mentionnés (2) de moyens mécaniques de compactage, de préférence d'un organe à disques rotatifs, au moins une des variantes suivantes devant être prévue pour la mise en oeuvre des substances ou le compactage d'un faisceau de fil sur l'organe rotatif, à savoir :
- la modification du régime des disques,
- la modification de la rugosité de surface,
- la modification de l'angle de bouclage du faisceau de filaments sur les différents disques.

22. Installation selon la revendication 13, **caractérisée en ce que** le stade de compactage (2) est un système d'entortillement (6), une bague de guidage (11) dont la position peut être modifiée étant prévue, vue d'en haut dans le sens du fil, afin de pouvoir varier le guidage du composant (5 - 5.6) dans le système d'entortillement (6), que la position des composants (5 - 5.6) dans le système d'entortillement varie en conséquence, ce qui permet d'obtenir des effets d'entortillement différents sur les composant correspondants (5 - 5.6).

23. Installation selon la revendication 22, **caractérisée en ce que** la bague de guidage (11) présente une ouverture de passage (16), qui est soit circulaire, soit ovale, soit de toute autre forme, afin d'obtenir ainsi des positions différentes des composants (5 - 5.6) dans l'ouverture de passage.

24. Installation selon la revendication 22, **caractérisée en ce qu'**avant le stade de compactage (2), par composant (5 - 5.6), une paire de rouleaux de blocage (13, 14) et qu'après le stade de compactage (2), une paire de cylindres récepteurs (15) sont prévus, que la tension dans les composants (5 - 5.6) peut être maintenue identique ou variable au moyen de moyens adéquats non représentés ici agissant sur la paire de rouleaux de blocage (13, 14).

25. Installation selon les revendications 22 et 24, **caractérisée en ce que** les moyens indiqués pour la modification de la position mentionnée des composants (5 - 5.6) et les moyens indiqués pour la modification de la tension de fil mentionnée dans les composants (5 - 5.6) sont combinés.

26. Installation selon une des revendications 13 à 25, **caractérisée en ce que** qu'il s'agit, pour les composants, d'au moins un faisceau de filaments ininterrompus en combinaison avec au moins un faisceau supplémentaire de filaments ininterrompus ou un fil en fibres juxtaposées.
